# EUROPÄISCHE PATENTSCHRIFT

(11) **EP 2 106 524 B1**
(45) Veröffentlichungstag und Bekanntmachung des Hinweises auf die Patenterteilung: **27.02.2013**
(21) Anmeldenummer: 07857140.3
(22) Anmeldetag: 28.12.2007
(51) Int. Cl.: F41H 1/02, F41H 5/04

(54) **KÖRPERSCHUTZPANZERUNG, BESTEHEND AUS EINER VIELZAHL VON PANZERPLATTEN**
PROTECTIVE ARMOUR PLATING FOR THE BODY, CONSISTING OF A PLURALITY OF ARMOUR PLATES
CUIRASSE DE PROTECTION CORPORELLE CONSTITUÉE D'UNE PLURALITÉ DE PLAQUES CUIRASSÉES

(30) Priorität: 28.12.2006 DE 202006019711 U
(43) Veröffentlichungstag der Anmeldung: 07.10.2009
(73) Patentinhaber: Müller, Lothar, 58513 Lüdenscheid (DE)
(72) Erfinder: Müller, Lothar, 58513 Lüdenscheid (DE)
(74) Vertreter: GROSSE SCHUMACHER KNAUER VON HIRSCHHAUSEN
(86) Internationale Anmeldenummer: PCT/EP2007/011447
(87) Internationale Veröffentlichungsnummer: WO 2008/080611

(56) Entgegenhaltungen:
- EP-A- 0 028 476
- EP-A- 0 226 265
- WO-A-03/057462
- AU-A1- 2005 201 438
- DE-C- 595 979
- GB-A- 2 433 192
- US-A- 3 563 836
- US-A- 4 660 223
- US-B1- 6 962 739

## Beschreibung

### GEBIET DER ERFINDUNG

Die Erfindung betrifft eine Körperschutzpanzerung gemäß dem Oberbegriff des Ansprüch 1. Demnach besteht eine gattungsgemäße Körperschutzpanzerung aus einer Vielzahl von nebeneinander angeordneten Panzerplatten. Solche Körperschutzpanzerungen können unter anderem in entsprechende flache Taschen von Schutzanzügen, wie ballistischen und anderen Sicherheitswesten eingeschoben werden und dienen dem Stichschutz.

### TECHNOLOGISCHER HINTERGRUND

Eine gattungsgemäße Körperschutzpanzerung ist unter anderem aus dem deutschen Gebrauchsmuster 296 05 503 bekannt. Hier sind benachbarte Panzerplatten z.B. ösenartig aneinander angelenkt. Die Berührungsspalte der benachbarten Panzerplatten können durch metallische Schutzstreifen abgedeckt sein. Die einzelnen Panzerplatten sind körpergerecht geformt und vergleichsweise groß. Sie bieten insbesondere einen ausgezeichneten Schlagschutz. In einer Grundstellung der Tragperson sind die Panzerplatten mehr oder minder dicht bei einander angeordnet, während sie bei bestimmten Bewegungen der Tragperson relativ breite Klüfte und daher in diesem Bereich keinen Stichschutz bilden. Durch die Vielzahl von Panzerplatten wird die Beweglichkeit der Körperschutzpanzerung verbessert, dies allerdings mit steigendem Risiko, dass der Stichschutz unvollständig wird, je mehr Berührungslinien zwischen benachbarten Panzerplatten vorhanden sind und je länger diese Berührungslinien werden.

Ein mehrschichtiges Verbundmaterial zum Schutz vor projektilen gemäß dem Oberbegriff des Anspruchs 1 wird in der US 3,563,836 beschrieben. Demnach ist eine Vielzahl von im Wesentlichen gleichgroßen Panzerkörpern vorgesehen, die auf Lücke zueinander versetzt in mehreren Lagen angeordnet sind. Die Panzerkörper können eine flache, scheibenartige Form haben oder eine konische Konfiguration. Wahlweise können die Panzerkörper auch als Doppelkonus gebildet sein.

Der US 6,962,739 B1 kann ein Gewebe entnommen werden, welches zum Schutz vor Stichen oder Schnitten geeignet ist. Das Gewebe ist demnach mehrlagig aufgebaut, wobei jede Lage eine regelmäßige Anordnung von Platten umfasst, und wobei die Platten normalerweise flach sind.

Die Schrift AU 2005201438 A1 offenbart ein Textil auf Polymerbasis für Taschen und Koffer. Das Textil umfasst dabei eine Vielzahl miteinander verbundener PolymerplättChen, die mehrlagig und einander teilweise überlappend angeordnet sind. Dabei können die Plättchen zur Verbesserung der Verbindung untereinander mit Fixierungselementen ausgerüstet sein.

Die GB 2 433 192 A beschreibt eine Körperschutzpanzerung mit einer Vielzahl von Panzerelementen, die doppellagig und mosaikartig angeordnet sind. Die Panzerelemente haben dabei die Gestalt eckiger Platten, die eine konvexe oder konkave Formgebung aufweisen können. Zum Schutz vor Messerattacken, d. h. zum Schutz vor Stichen, überlappen die Platten einander teilweise.

Ein Körperschutzpanzer mit gelenkig miteinander verbundenen Platten kann schließlich auch der DE 595979 C entnommen werden.

### BESCHREIBUNG DER ERFINDUNG

Der Erfindung liegt die Aufgabe zugrunde, einen hochflexiblen Stichschutz bei besonders hoher Sicherheit gegen Stichverletzungen an einer gattungsgemäßen Körperschutzpanzerung zu realisieren.

Diese Aufgabe wird durch eine Körperschutzpanzerung mit den Merkmalen des Anspruchs 1 gelöst.

Die Panzerelemente bestchen demnach aus einer Vielzahl von gleichen oder im Wesentlichen gleichen Panzerplatten oder aus Gruppen von gleichen oder im Wesentlichen gleichen Panzerplatten, die eine mehrlagige Matrixanordnung derart bilden, dass die Panzerplatten einer ersten Lage und die Panzerplatten einer zweiten Lage auf Lücke versetzt zueinander angeordnet sind.

Einen besonders wirkungsvollen Stichschutz erreichen erfindungsgemäß kegelförmige, kegelstumpfförmige, pyramidenförmige und/oder pyramidenstumpfförmige Panzerelemente. Hierbei, sind die beiden Schichten der Panzerelement-Matrixanordnungen mit den Kegelspitzen vorzugsweise zu einander ausgerichtet angeordnet. Die Grundfläche solcher Körper können rund aber auch polygon sein, wobei die verschiedenen Lagen und/oder jede Lage in sich aus gleichen aber auch aus einander abwechselnden verschiedenen Körpern bestehen können. Auf diese Weise wird u. a. eine hohe Anordnungsdichte und eine besonders hohe Flexibilität sowie ein ausgezeichneter Stichschutz erreicht. Die einander gegenüberliegenden Kegelelemente stützen sich bevorzugt punktweise, linienartig oder flächig auf einander ab, so dass ein nicht unerheblicher Schlagschutz der Körperschutzpanzerung erreicht wird.

Bei einer mehrschichtigen Körperschutzpanzerung, bei der die die Matrixordnung bildenden Panzerplatten einer Ebene systematisch zu Lücken führen, wie dies bei z.B. im Grundriss kreisrunden Panzerplatten der Fall ist, werden die durch Panzerplatten nicht belegten (zwickelförmigen) Flächenbereiche durch eine zweite Lage aus Panzerplatten abgedeckt. Die Panzerelemente zumindest einer ersten Lage der Matrixanordnung können demnach einen Grundriss mit gebogenen Randlinienanteilen derart aufweisen, dass die in dieser Lage aneinander liegenden Panzerelemente nicht belegte Flächenbereiche zwischen sich freilassen.

Bei scheibenförmigen, aus Vollmaterial bestehenden, verformten und/oder unverformten Panzerelementen können die Panzerelemente der zweiten Schicht grundsätzlich anders als die ersten Schicht geformt sein.

Bei einer weiteren clusgesteretung der erfindungsgemäßen Körperschutzpanzerung können die Panzerelemente zumindest der einen Lage der Matrixanordnung randnahe Aussparungen oder randnahe Formflächen aufweisen, die mit den Oberflächenbereichen der Panzerelemente der anderen Lage formschlussergänzend sind. Die Oberflächenbereiche der Panzerelemente der benachbarten Lagen können also zumindest in dem durch sie abzudeckenden Bereich formergänzend korrespondieren. Dadurch wird ein gegenseitiges Verrutschen der Panzerelemente innerhalb der jeweiligen Lage sowie bezüglich der Panzerelemente der benachbarten Lage weitestgehend ausgeschlossen.

Bei den mehrlagigen Matrixanordnungen handelt es sich im Wesentlichen um Panzerschutzelemente nicht plattenförmiger Art, also um geformte Panzerelemente, die z.B. aus geprägten und daher erhabenen Metallplatten oder aus Vollmaterial bestehen können. Insbesondere kann es sich um solche Panzerelemente handeln, die etwa tellerförmig, insbesondere prägegeformt sind.

Wenn die Panzerelemente einer zweiten Lage einer Matrixanordnung eine von den Panzerelementen der ersten Lage der Matrixanordnung abweichende Grundrissformen aufweisen, kann damit u.a. Material eingespart werden. Es können aber auch sehr dicht belegte Außenflächen der Matrixanordnung bei gleichzeitig hoher Flexibilität erreicht werden.

Auch mehrschichtige Matrixanordnungen aus Panzerelementen können mittels Substraten, z.B. aus einer Folie oder einer Textilschicht, zusammengehalten werden. Ebenso kann eine Einbettung der Panzerelemente in eine elastische Masse erfolgen, um der Materialanordnung Zusammenhalt zu verleihen.

Da bei der Körperschutzpanzerung zwischen einer ersten Lage und einer zweiten Lage einer Matrixanordnung eine Zwischenlage von in Hohlraumbereichen angeordneten Füllelementen vorgesehen ist, wird - bei Erhalt der Flexibilität - der Stichschutz verbessert. Die Füllelemente sind, vorzugsweise, in überschneidungsfreien und/oder in überschneidungsschwachen Zonen der ersten Lage und der zweiten Lage der Matrixanordnung angeordnet.

Die Erfindung basiert auf dem Grundgedanken, bei eine Matrixanordnung bildenden Panzerplatten diese so anzuordnen und zu formen, dass gerade erstreckte Berührungslinienabschnitte benachbarter Panzerplatten durch weitere Panzerplatten der Matrixanordnung unterbrochen sind.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können

Weitere Einzelheiten, Merkmale und Vorteile des Gegenstandes der Erfindung ergeben sich aus den Unteransprüchen, sowie aus der nachfolgenden Beschreibung der zugehörigen Zeichnung und Tabelle, in der - beispielhaft - Ausführungsbeispiele für Körperschutzpanzerungen dargestellt sind.

### KURZBESCHREIBUNG DER FIGUREN

In der Zeichnung zeigen
- Fig. 1A-C: eine Körperschutzpanzerung mit einem zweilagigen und damit nicht in den Schutzbereich der Ansprüche fallenden aus etwa kegelförmigen oder kegelstumpffönnigen Panzerkörpern, wobei Fig.1A eine Draufsicht, Fig. 1B eine perspektivische Ansicht und Fig. 1C eine Schnittansicht A-A gemäß Fig. 1A zeigt;
- Fig. 2A-C: eine Körperschutzpanzerung mit einer zweilagigen und damit nicht in den Schutzbereich der Ansprüche fallenden Matrixanordnung aus scheibenförmigen Panzerelementen, wobei Fig. 2A eine Draufsicht, Fig. 2B eine perspektivische Ansicht und Fig. 2C eine Schnittansicht A-A gemäß Fig. 2A zeigt;
- Fig. 3A/B: eine Ausführungsform mit einer zweilagigen Matrixanordnung aus kegelstumpfförmigen Panzerelementen mit einer Zwischenlage aus Füllelementen, wobei Fig. 3A eine Draufsicht und Fig. 3B eine Schnittansicht A-A gemäß Fig. 3A zeigt, sowie
- Fig. 4A-C: eine Ausführungsform mit einer zweilagigen Matrixanordnung aus kegelstumpfförmigen Panzerelementen mit einer Zwischenlage aus Füllelementen, wobei Fig. 4A eine Draufsicht, Fig. 4B eine perspektivische Ansicht und Fig. 4C eine Schnittansicht A-A gemäß Fig. 4A zeigt.

### DETAILLIERTE FIGURENBESCHREIBUNG

Die Körperschutzpanzerung 1 gemäß Figuren 1A bis 1C besteht aus einer zweilagigen Matrixanordnung 3 aus gleichgroßen und gleichgeformten kegelstumpfförmigen Panzerkörpern 2B mit kreisförmigem Grundriss. Die Panzerkörper 2B sind nicht in dichtester, d.h. hexagonaler, sondern in quadratischer Anordnung mit jeweils seitlicher Berührung an der Kegelbasis zueinander angeordnet. Die Panzerkörper 28 der einen Lage 3C der Matrixanordnung 3 und der benachbarten Lage 3D der Matrixanordnung 3 sind mit aufeinander zu ausgerichteten Kegelstumpfspitzen angeordnet, und zwar versetzt zu einander auf Lücke. D.h., dass die von der Basisfläche der Panzerkörper 2B freigelassenen nicht belegten Flächenbereiche (Zwickelbereiche) dazu genutzt werden, die Kegelstumpfspitzen der benachbarten Lage aufzunehmen. Beide Lagen 3C und 3D von identischen Panzerkörpem 2B sind in dem Ausführungsbeispiel so gewählt, dass die Kegelstumpfspitzen der einen Lage über die Basisfläche der anderen Lage nicht hinausreichen. Die Panzerkörper 2B der beiden Lagen berühren sich daher linienförmig, so dass trotz dichter Flächenbelegung eine hohe Flexibilität der Körperschutzpanzerung erhalten bleibt.

Der Zusammenhalt der Matrixanordnung 3 kann z.B. durch eine elastische Klebstoffschicht zwischen den beiden Lagen 3C und 3D erzielt werden.

Bei der körperschutzpanzerung Figuren 2A bis 2C, welches wie in Figur 1 eine zweilagige Matrixanordnung 3 einer Körperschutzpanzerung 1 zeigt, sind tellerförmige Elemente 2D und 2D' von unterschiedlicher Größe vorgesehen. Die im Grundriss größeren tellerförmigen Elemente 2D der einen Lage 3D der Matrixanordnung 3 sind prägegeformte Plattenelemente, ähnlich wie ein Teller. Die tellerförmigen Elemente 2D' der anderen Lage 3C der Matrixanordnung 3 sind in ihrer Grundfläche deutlich kleiner und mit randseitigen Aussparungen 6 versehen, die in Formanpassung an die Prägestruktur der benachbarten tellerförmigen Elemente 2D der anderen Lage der Matrixanordnung ausgeführt sind. Bei dieser körperschutzpanzerung sind beide Lagen von Panzerelementen in dichtester, d.h. hexagonaler Packung angeordnet, wodurch sich dreieckförmige Zwickelbereiche zwischen jeweils drei benachbarten, einander randseitig berührenden tellerförmigen Elementen 2D der einen Lage 3D der Matrixanordnungen 3 ergeben. Jeder dieser Bereiche wird durch ein tellerförmiges Element 2D' der anderen Lage 3C der Matrixanordnung 3 (in Draufsicht gesehen) abgedeckt, so dass sich eine wesentlich höhere Anzahl an tellerförmigen Elementen 2D' im Vergleich zu den größer dimensionierten tellerförmigen Elementen 2D ergibt.

Um in überschneidungsschwachen Zonen der ersten Lage 3C und der zweiten Lage 3D der Matrixanordnung zusätzliche Sicherheit zu schaffen, können in diesem Hohlraumbereichen eine Zwischenlage der Matrixanordnung bildende Füllelemente 5 vorgesehen sein.

Das Ausführungsbeispiel nach Figuren 3A und 3B entspricht in seinem Grundaufbau der körperschutzpanzerung nach Figuren 1A bis 1C, wobei die sich in überschneidungsschwachen Zonen der ersten und zweiten Lage der Matrixanordnung 3 befindenden Hohlraumbereiche 3F durch geometrisch angepasste Füllelemente 5 im Kembereich geschlossen werden. Die Funktionen der Füllelemente 5 ist also prinzipiell die gleiche wie bei der körperschutzpanzerung nach Figur 2

Das Ausführungsbeispiel nach Figur 4A bis 4D unterscheidet sich von dem Ausführungsbeispiel nach Figur 3 dadurch, dass die eine Lage 3C der Matrixanordnung 3 aus in sich gleichen kegelstumpfförmigen Panzerkörpern 2B mit kreisförmiger Grundfläche gebildet wird, während die andere Lage 3D der Matrixanomdung 3 aus pyramidenförmigen Panzerkörpem 2C mit quadratischer Grundfläche besteht. Hierdurch wird bei hoher Flexibilität ein besonders hoher Stichschutz und auch Schlagschutz erreicht, wobei die Flexibilität bei Biegeverformungen der Körperschutzpanzerung sowohl In konkaver als auch in konvexer Richtung gewährleistet ist. Insbesondere können hier Geometrieformen gewählt werden, die kinetische Energie aufnehmen bzw. ableiten können.

### BEZUGSZEICHENLISTE

- 1: Körperschutzpanzerung
- 2: Panzerelemente
- 2B: kegelstumpfförmige Panzerkörper
- 2C: pyramidenstumpfförmige Panzerkörper
- 2D: tellerförmige Elemente
- 2D': tellerförmige Elemente
- 3: Matrixanordnung
- 3C: erste Lage
- 3D: zweite Lage
- 3E: Zwischenlage
- 3F: Hohlraumbereich
- 5: Füllelemente
- 6: Aussparungen

## Patentansprüche

1. Körperschutzpanzerung mit einer Vielzahl von nebeneinander angeordneten Panzerelementen, bei der die Panzerelemente (2) aus einer Vielzahl von gleichen oder im Wesentlichen gleichen Panzerplatten oder aus Gruppen von gleichen oder im Wesentlichen gleichen Panzerplatten bestehen, die eine mehrlagige Matrixanordnung (3) derart bilden, dass die Panzerplatten einer ersten Lage (3C) und die Panzerplatten einer zweiten Lage (3D) auf Lücke versetzt zueinander angeordnet sind.
**dadurch gekennzeichnet, dass**
die Panzerelemente kegelförmige; und/oder kegelstumpfförmige, insbesondere pyramidenförmige und/oder pyramidenstumpfförmige, Panzerkörper (2B, 2C) sind, wobei die Kegel oder Kegelstumpfe benachbarter Lagen von Panzerkörpem (2B, 2C) derart aufeinander zu weisen, dass die Kegelspitzen zueinander ausgerichtet angeordnet sind,
zwischen einer ersten Lage (3C) und einer zweiten Lage (3D) einer Matrixanordnung eine Zwischenlage (3E) von in Hohlraumbereichen (3F) angeordneten Füllelementen (5) vorgesehen ist, und
die Füllelemente geometrisch an den Hohlraumbereich angepasst sind und/oder die Füllelemente kugelförmig sind.

2. Körperschutzpanzerung nach Anspruch 1, **dadurch gekennzeichnet, dass** die Grundfläche der Panzerkörper rund oder polygon, insbesondere kreisförmig oder quadratisch ist.

3. Körperschutzpanzerung nach Anspruch 1 oder 2, **dadurch gekennzeichnet, dass** die Füllelemente (5) in überschneidungsfreien und/oder in überschneidungsschwachen Zonen der ersten Lage (3C) und der zweiten Lage (3D) der Matrixanordnung angeordnet sind.

4. Körperschutzpanzerung nach einem der Ansprüche 1 bis 3, **dadurch gekennzeichnet, dass** zumindest die Panzerelemente der einen Lage (3C; 3D) einer Matrixanordnung insbesondere randnahe Aussparungen (6) oder randnahe Formflächen aufweisen, die mit den Oberflächenbereichen der Panzerelemente der anderen Lage formschlussergänzend sind.

5. Körperschutzpanzerung nach einem der Ansprüche 1 bis 4, **dadurch gekennzeichnet, dass** die Panzerelemente benachbarter Lagen (3C, 3D) der Matrixanordnung sich punktweise, linienartig oder flächig aneinander abstützen.

6. Körperschutzpanzerung nach einem der Ansprüche 1 bis 5, **dadurch gekennzeichnet, dass** die Panzerelemente prägegeformte Elemente (2D) sind.

7. Körperschutzpanzerung nach einem der Ansprüche 1 bis 6, **dadurch gekennzeichnet, dass** die Panzerelemente zumindest einer ersten Lage einer Matrixanordnung (3) einen Grundriss mit gebogenen Randlinienanteilen derart aufweisen, dass die in dieser Lage aneinander liegenden Panzerelemente nicht belegte Flächenbereiche zwischen sich freilassen.

8. Körperschutzpanzerung nach einem der Ansprüche 1 bis 7, **dadurch gekennzeichnet, dass** die Panzerelemente einer zweiten Lage (3C) der Matrixanordnung eine von den Panzerelementen der ersten Lage (3D) der Matrixanordnung abweichende Grundrissform aufweisen.

9. Körperschutzpanzerung nach einem der Ansprüche 1 bis 8, **dadurch gekennzeichnet, dass** die Matrixanordnung auf ein hinreichend flexibles Substrat (4) aufgebracht ist, wie auf eine Textilschicht.

10. Körperschutzpanzerung nach einem der Ansprüche 1 bis 10, **dadurch gekennzeichnet, dass** die von der Basisfläche der Panzerkörper freigelassenen nicht belegten Flächenbereiche dazu genutzt werden, die Kegelstumpfspitzen der benachbarten Lage aufzunehmen.

## Claims

1. A protective armor plating for the body, comprising a multiplicity of armor elements arranged next to each other, wherein the armor elements (2) consist of a multiplicity of identical or substantially identical armor plates or of groups of identical or substantially armor plates, which form a multi-layered matrix arrangement (3) in such a manner that the armor plates of a first layer (3C) and the armor plates of a second layer (3D) are arranged offset to each other in alignment with their gaps,
**characterized in that**
the armor elements are conical and/or truncated-cone-shaped, in particular, pyramid-shaped and/or truncated-pyramid-shaped armor bodies (2B, 2C), wherein the cones or truncated cones of adjacent layers point toward each other in such a manner that the tips of the cones are arranged aligned with each other,
between a first layer (3C) and a second layer (3D) of a matrix arrangement, an Intermediate layer (3E) of filling elements (5) arranged In cavity areas (3F) Is provided, and
the filling elements are geometrically adapted to the cavity area and/or the filling elements are spherical.

2. The protective armor plating according to claim 1, **characterized in that** the base area of the armor bodies is round or polygonal, in particular circular or square.

3. The protective armor plating according to claim 1 or claim 2, **characterized in that** the filling elements (5) are arranged in non-overlapping and or in slightly overlapping zones of the first layer (3C) and the second layer (3D) of the matrix arrangement.

4. The protective armor plating according to any one of the claims 1 to 3, **characterized in that** at least the armor elements of the one layer (3C; 3D) of a matrix arrangement have in particular near-edge recesses (6) or near-edge mold surfaces which are complimentary in a form-locking manner to the surface areas of the armor elements of the other layer.

5. The protective armor plating according to any one of the claims 1 to 4, **characterized In that** the armor elements of adjacent layers (3C, 3D) of the matrix arrangement support each other in a point-like, line-like or planar manner.

6. The protective armor plating according to any one of the claims 1 to 5, **characterized In that** the armor elements are elements (2D) formed by embossing.

7. The protective armor plating according to any one of the claims 1 to 6, **characterized in that** the armor elements of at least one first layer of a matrix arrangement (3) have a plan view with bent edge line portions such that the armor elements resting against each other in this position leave uncovered surface areas blank between them.

8. The protective armor plating according to any one of the claims 1 to 7, **characterized in that** the armor elements of a second layer (3C) of the matrix arrangement have a shape in plan view that differs from the armor elements of the first layer (3D) of the matrix arrangement.

9. The protective armor plating according to any one of the claims 1 to 8, **characterIzed in that** the matrix arrangement is applied onto a sufficiently flexible substrate (4), such as a fabric layer.

10. The protective armor plating according to any one of the claims 1 to 10, **characterized In that** the surface areas left blank by the base area of the armor bodies are used for receiving the tips of the truncated cones of the adjacent layer.

## Revendications

1. Cuirasse de protection corporelle avec une pluralité d'éléments cuirassés disposés les uns près des autres pour laquelle les éléments cuirassés (2) sont composés d'une pluralité de plaques cuirassées analogues ou pour l'essentiel analogues ou de groupes de plaques cuirassées analogues ou pour l'essentiel analogues qui forment un système matriciel (3) multicouches de telle sorte que les plaques cuirassées d'une première couche (3C) et les plaques cuirassées d'une deuxième couche (3D) sont disposées sur un creux décalées les unes par rapport autres
**caractérisée en ce que**
les éléments cuirassés sont des corps cuirassés (2B, 2C) coniques et/ou tronconiques, en particulier pyramidaux et/ou pyramidaux tronqués, les cônes ou troncs de cône des couches voisines étant repoussés les uns sur les autres par les corps cuirassés (2B, 2C) de telle sorte que les pointes des cônes sont disposées alignées les unes avec les autres,
entre une première couche (3C) et une deuxième couche (3D) d'un système matriciel est prévue une couche Intermédiaire (3E) d'éléments de remplissage (5) disposés dans des zones de vide (3F) et
les éléments de remplissages sont adaptés de façon géométrique à la zone de vide et/ou les éléments de remplissage sont sphériques.

2. Cuirasse de protection corporelle selon la revendication 1 **caractérisée en ce que** la surface de base des corps cuirassés est ronde ou polygonale, en particulier circulaire ou quadratique.

3. Cuirasse de protection corporelle selon la revendication 1 ou 2 **caractérisée en ce que** les éléments de remplissage (5) sont disposés dans des zones sans chevauchement et/ou à faible chevauchement de la première couche (3C) et de la deuxième couche (3D) du système matriciel.

4. Cuirasse de protection corporelle selon la revendication 1 à 3 **caractérisée en ce qu'**au moins les éléments cuirassés d'une couche (3C, 3D) d'un système matriciel présentent en particulier des évidements (6) proches du bord ou des surfaces profilées proches du bord qui sont en complémentarité de forme avec les zones de surfaces des éléments cuirassés de l'autre couche.

5. Cuirasse de protection corporelle selon une quelconque des revendications 1 à 4 **caractérisée en ce que** les éléments cuirassés des couches voisines (3C, 3D) du système matriciel s'appuient les uns sur les autres de façon ponctuelle, linéaire ou plane.

6. Cuirasse de protection corporelle selon une quelconque des revendications 1 à 5 **caractérisée en ce que** les éléments cuirassés sont des éléments (2D) matricés.

7. Cuirasse de protection corporelle selon une quelconque des revendications 1 à 6 **caractérisée en ce que** les éléments cuirassés d'au moins une première couche d'un système matriciel (3) présentent un plan avec des parties linéaires de rive pliées de telle sorte que les éléments cuirassés situés les uns près des autres dans cette couche ne libèrent pas entre eux des zones de surface occupées.

8. Cuirasse de protection corporelle selon une quelconque des revendications 1 à 7 **caractérisée en ce que** les éléments cuirassés d'une deuxième couche (3C) du système matriciel présentent une forme de plan s'écartant des éléments cuirassés de la première couche (3D) du système matriciel.

9. Cuirasse de protection corporelle selon une quelconque des revendications 1 à 8 **caractérisée en ce que** le système matriciel est appliqué sur un substrat (4) suffisamment flexible, comme sur une couche textile.

10. Cuirasse de protection corporelle selon une quelconque des revendications 1 à 10 **caractérisée en ce que** les zones de surface non occupées libérées par la surface de base des corps cuirassés sont utilisées dans ce but pour recevoir les pointes de troncs de cône de la couche voisine.
